# EUROPÄISCHE PATENTSCHRIFT

(11) **EP 2 360 302 B1**
(45) Veröffentlichungstag und Bekanntmachung des Hinweises auf die Patenterteilung: **25.07.2012**
(21) Anmeldenummer: 10000960.4
(22) Anmeldetag: 30.01.2010
(51) Int. Cl.: D02H 3/00, D02H 9/00

(54) **Verfahren zum Erzeugen einer Kette und Konusschärvorrichtung**
Cone warper and method for warping
Procédé de production d'une chaîne et dispositif d'ourdissage conique

(43) Veröffentlichungstag der Anmeldung: 24.08.2011
(73) Patentinhaber: Karl Mayer Textilmaschinenfabrik GmbH, 63166 Obertshausen (DE)
(72) Erfinder: Fuhr, Martin, 63486 Bruchköbel (DE); Kohn, Roland, 63322 Rödermark (DE)
(74) Vertreter: Knoblauch, Andreas

(56) Entgegenhaltungen:
- EP-A1- 0 423 067
- DE-A1- 3 733 692
- US-B1- 6 249 939

## Beschreibung

Die Erfindung betrifft ein Verfahren zum Erzeugen einer Kette, bei dem man eine Schärtrommel einer Konusschärmaschine dreht und dabei mindestens ein aus einer Fadenschar gebildetes Band auf die Schärtrommel aufwickelt und so einen Wickel erzeugt, wobei man mindestens eine innere Teilungseinrichtung verwendet, die an einem aus dem Wickel herausragenden Ende mit einer Handhabe versehen ist, die eine vorbestimmte radiale Erstreckung aufweist.

Ferner betrifft die Erfindung eine Konusschärvorrichtung mit einer Schärtrommel und mindestens einer inneren Teilungseinrichtung, die eine Handhabe mit einer vorbestimmten radialen Erstreckung zur Schärtrommel aufweist.

Eine Kette weist in der Regel eine so große Anzahl von parallel angeordneten Fäden auf, dass man nicht alle Fäden gleichzeitig aus einem Gatter abziehen kann. Aus diesem Grunde fasst man in der Regel mehrere Fäden zu einem sogenannten "Band" zusammen und wickelt dieses Band auf den Umfang der Schärtrommel, indem man die Schärtrommel dreht und dabei einen Wickel bildet. Sobald die benötigte Länge des Bandes aufgewickelt worden ist, wird das Band parallel zur Achse der Schärtrommel versetzt und im Anschluss an das bereits gewickelte Band erneut aufgewickelt. Dieser Vorgang wiederholt sich, bis die gewünschte Breite der Kette erreicht ist. Um ein Herabfallen der Fäden an den Stirnseiten zu verhindern, weist die Schärtrommel einen Konusabschnitt auf, der sich an einen Zylinderabschnitt anschließt. Die Bänder werden dann bei jeder Umdrehung parallel zur Achse der Schärtrommel so versetzt, dass sie dem Steigungswinkel des Konusabschnitts folgen.

Um später für einen Verarbeiter handhabbar zu sein, benötigt man eine Teilungseinrichtung, die auch kurz als "Teilstab" bezeichnet werden kann. Der Teilstab ordnet beispielsweise benachbarte Fäden unterschiedlichen Gruppen zu, beispielsweise indem man jeweils einen Faden oberhalb und einen Faden unterhalb des Teilstabes führt.

Der Teilstab muss bei jedem Band neu positioniert werden, d.h. er muss um die Breite des Bandes parallel zur Achse der Schärtrommel bewegt werden. Um diese Bewegung zu erleichtern, weist der Teilstab an seinem aus dem Wickel herausragenden Ende eine Handhabe auf. Diese Handhabe kann auch verwendet werden, um den Versatz des Teilstabes zu automatisieren. Die Konusschärvorrichtung weist dann eine entsprechende Zange auf, die die Handhabe erfassen und parallel zur Achse der Schärtrommel ziehen kann.

Allerdings hat eine derartige Ausgestaltung den Nachteil, dass der Wickelaufbau nur in gewissen Grenzen gesteuert werden kann. Als Parameter für den Aufbau des Wickels steht praktisch nur die Spannung der aufgewickelten Fäden zur Verfügung. Dies kann dann kritisch werden, wenn die Fäden nur eine begrenzte Zugfestigkeit aufweisen. In diesem Fall kann der Wickel relativ weich werden.

Eine andere Möglichkeit, den Aufbau des Wickels zu beeinflussen, besteht darin, beim Wickeln eine Presswalze an den Wickel anzustellen, so dass die Presswalze mit einem gewissen Druck auf den Wickel wirken kann. Dies ist jedoch bei der Verwendung einer Teilungseinrichtung mit einer Handhabe bislang nicht möglich, weil die Presswalze mit der Handhabe der Teilungseinrichtung kollidiert. Dies führt dann entweder zur Beschädigung der Presswalze oder zur Beschädigung der Handhabe. Beides ist unerwünscht. Da die Bänder unterschiedliche Breiten haben können, lässt sich die Presswalze auch nicht auf ein vorbestimmtes axiales Maß beschränken.

Der Erfindung liegt die Aufgabe zugrunde, die Möglichkeiten zur Beeinflussung des Wickelaufbaus zu erweitern.

Diese Aufgabe wird bei einem Verfahren der eingangs genannten Art dadurch gelöst, dass man eine Presswalze an den Wickel anstellt, wenn der Wickel eine radiale Dicke erreicht hat, die mindestens der radialen Erstreckung der Handhabe entspricht.

Auf diese Weise macht man sich die vorteilhaften Wirkungen der Presswalze auch beim Erzeugen einer Kette zunutze, bei dem man eine Teilungseinrichtung mit einer Handhabe verwendet. Der Schärvorgang, also die Erzeugung der Kette, kann dann in hohem Maße automatisch ablaufen. Wenn ein Band fertig gewickelt ist, dann kann man die Teilungseinrichtung mit der Handhabe in Versatzrichtung, also parallel zur Achse der Schärtrommel, weiterbewegen, indem man beispielsweise eine Zange oder einen anderen Handhabungsautomaten an der Handhabe angreifen lässt. Der Wickelaufbau wird durch die Presswalze positiv beeinflusst. Dieser Einfluss beschränkt sich allerdings auf einen Bereich des Wickels, der radial außerhalb der Erstreckung der Handhabe beginnt. Dies ist jedoch unkritisch, weil die radiale Erstreckung der Handhabe wesentlich geringer ist als die radiale Dicke des Wickels selbst. Man kann daher in Kauf nehmen, dass ein Teilbereich des Wickels einen anderen Aufbau hat, beispielsweise eine geringere Dichte, als der Hauptteil des Wickels.

Vorzugsweise versetzt man das Band beim Aufwickeln parallel zur Achse der Schärtrommel mit einer Versatzgeschwindigkeit und verändert die Versatzgeschwindigkeit, wenn man die Presswalze an den Wickel anstellt. Wenn man die Presswalze an den Wickel anstellt, d.h. den Wickel mit Hilfe der Presswalze durch einen äußeren Druck beaufschlagt, dann erhöht sich die Wickelhärte des sich bildenden Wickels. Gleichzeitig nimmt die Dichte etwas zu, so dass der Durchmesserzuwachs des Wickels pro Umdrehung geringer wird. Diesem Effekt kann man auf einfache Weise dadurch Rechnung tragen, dass man die Versatzgeschwindigkeit verändert, also die Größe des Versatzes parallel zur Achse der Schärtrommel pro Umdrehung, so dass nach wie vor sichergestellt werden kann, dass die Bänder beim Wickeln im Konuswinkel des Konusabschnitts der Schärtrommel folgen können.

Vorzugsweise speichert man mindestens einen Parameter des Wickels zum Zeitpunkt des Anstellens der Presswalze an den Wickel und stellt bei nachfolgend gewickelten Bändern die Presswalze an den Wickel an, wenn der Wickel erneut den Parameter aufweist. Als Parameter lässt sich beispielsweise die Anzahl der bereits durchgeführten Umdrehungen der Schärtrommel verwenden oder die radiale Dicke des Wickels. Wenn man nachfolgende Bänder sozusagen kopiert, dann vermeidet man das Risiko eines Über- oder Unterschärens der Bandansätze. Die Kette bekommt dann in Breitenrichtung eine verbesserte Gleichförmigkeit.

Bevorzugterweise stellt man bei einem folgenden Band nach dem Anstellen der Presswalze die gleiche Veränderung der Versatzgeschwindigkeit ein. Auch dies dient dazu, ein nachfolgendes Band sozusagen als Kopie eines zuvor gewickelten Bandes zu erzeugen.

Vorzugsweise verwendet man eine äußere Teilungseinrichtung mit einem Greifbereich und entfernt die Presswalze vom Wickel, bevor der Wickel eine radiale Dicke erreicht, bei der die Presswalze mit dem Greifbereich kollidiert. In vielen Fällen muss man nicht nur am Anfang der Kette, sondern auch am Ende eine Teilung vornehmen. Hierzu kann man beispielsweise die äußere Teilungseinrichtung verwenden. Da auch die äußere Teilungseinrichtung bei jedem neuen Band verlagert werden muss, ist auch hier ein Greifbereich vorgesehen, den man entweder manuell oder mit Hilfe eines Handhabungsautomaten erfassen kann, um den Versatz durchzuführen. Allerdings besteht auch hier die Gefahr, dass die Presswalze mit dem Greifbereich kollidiert, weil der Greifbereich an der freien Seite des Wickels seitlich hervorsteht. Diesem Problem kann man auf einfache Weise dadurch begegnen, dass man die Presswalze vom Wickel abschwenkt, bevor eine derartige Kollision auftritt. Anstelle der radialen Dicke kann man auch einen anderen Parameter verwenden, beispielsweise die axiale Versatzbewegung der Presswalze, die dem Versatz der Bänder folgt. Da aber der Versatz und die radiale Dicke über den Konuswinkel in einer festen Beziehung zueinander stehen, ergeben sich bei beiden Parametern die gleichen Wirkungen.

Vorzugsweise ändert man nach dem Entfernen der Presswalze die Versatzgeschwindigkeit. Nach dem Abheben der Presswalze wird der Wickel wieder eine andere Dichte und damit Härte bekommen. So kann dann die Versatzgeschwindigkeit wieder verändert werden, um dafür zu sorgen, dass der sich bildende Wickel dem Konuswinkel der Konusfläche der Schärtrommel folgt.

Die Aufgabe wird bei einer Konusschärvorrichtung der eingangs genannten Art dadurch gelöst, dass eine Presswalze mit einem Positionierantrieb und einer Bewegungsbegrenzung radial nach innen vorgesehen ist.

Man kann daher die Konusschärvorrichtung mit einer Presswalze auch dann betreiben, wenn man eine Teilungseinrichtung mit einer Handhabe verwendet. Durch die Bewegungsbegrenzung radial nach innen vermeidet man, dass die Presswalze mit der Handhabe kollidiert und die Presswalze und/oder die Handhabe beschädigt wird. Der Schärvorgang kann mit einer derartigen Konusschärvorrichtung zumindest weitgehend automatisiert ablaufen. Wenn ein Band mit der benötigten Länge fertig gewickelt worden ist, wird die Schärtrommel angehalten und die Teilungseinrichtung wird um die Breite des Bandes versetzt. Wenn das neue Band gewickelt wird, geschieht dies wiederum unter wechselnden Bedingungen. Zunächst erfolgt ein Wickeln ohne Presswalze. Erst wenn der Wickel so dick ist, dass beim Anstellen der Presswalze keine Gefahr mehr besteht, dass die Presswalze mit der Handhabe kollidiert, kommt die Presswalze zur Wirkung. Um die Bewegungssteuerung zu vereinfachen, kann man dies auf einfache Weise dadurch bewerkstelligen, dass man eine Bewegungsbegrenzung für die Presswalze vorsieht. Sie kann also in keinem Fall so weit radial nach innen bewegt werden, dass sie mit der Handhabe kollidiert.

Vorzugsweise ist die Bewegungsbegrenzung als Teil des Positionierantriebs ausgebildet. Die Bewegungsbegrenzung kann unterschiedlich ausgebildet sein. Sie kann einfach durch einen mechanischen Anschlag gebildet werden, der eine Bewegung der Presswalze radial nach innen nur bis zu einer vorbestimmten Position zulässt. Die Bewegungsbegrenzung kann auch in der Steuerung des Positionierantriebs ausgebildet sein, beispielsweise durch einen Endschalter, eine Programmsteuerung oder dergleichen.

Vorzugsweise weist der Positionierantrieb eine Bewegungskomponente in Versatzrichtung auf. Die Presswalze folgt also dem Versatz des gerade gewickelten Bandes parallel zur Achse der Schärtrommel. Damit wandert die Presswalze sozusagen parallel zum Konusabschnitt der Schärtrommel, so dass die Presswalze nur unwesentlich breiter sein muss als die Bänder mit der größten Breite.

Hierbei ist bevorzugt, dass der Positionierantrieb eine Versatzbewegungsbegrenzung aufweist. Diese Ausgestaltung ist vor allem dann von Vorteil, wenn auch eine äußere Teilungseinrichtung mit einem Greifbereich zum Einsatz kommt. Der Greifbereich steht axial über das zuvor gewickelte Band über. Die Presswalze wird beim Aufwickeln des folgenden Bandes nicht nur radial nach außen bewegt, sondern auch in Versatzrichtung. Bei einer bestimmten radialen Dicke des so gebildeten Bandes ist die Presswalze dann so weit in Axialrichtung der Schärtrommel versetzt worden, dass die Gefahr einer Kollision mit dem Greifbereich besteht. Bevor eine derartige Kollision stattfindet, wird die Presswalze vom Wickel abgehoben und der Rest des Bandes wird ohne Einfluss durch die Presswalze gewickelt. In diesem Fall hat der Wickel drei Abschnitte, wobei ein radial mittlerer Abschnitt unter Einfluss der Presswalze gewickelt worden ist, während der radial äußere und der radial innere Abschnitt ohne Einfluss der Presswalze gewickelt worden ist. Ein derartiger Wickel kann aber insgesamt mit verbesserten Eigenschaften ausgestaltet werden verglichen mit einem Wickel, der völlig ohne Presswalze erzeugt worden ist. Die ohne Einflussnahme der Presswalze gewickelten Abschnitte des Wickels sind in Radialrichtung so dünn, dass der fehlende Einfluss der Presswalze keine größeren negativen Auswirkungen hat.

Die Erfindung wird im Folgenden anhand eines bevorzugten Ausführungsbeispiels in Verbindung mit der Zeichnung beschrieben. Hierin zeigen:
- Fig. 1: eine stark schematisierte Darstellung einer Konusschärmaschine zu Beginn eines Wickelvorganges,
- Fig. 2: die Konusschärmaschine in einem fortgeschrittenen Stadium des Wickelns,
- Fig. 3: die Konusschärmaschine in einem weiter fortgeschrittenen Stadium des Wickelns und
- Fig. 4: die Konusschärmaschine am Ende eines Wickelvorganges.

Eine Konusschärmaschine 1 weist eine Schärtrommel 2 auf, die einen zylindrischen Abschnitt 3 und einen konischen Abschnitt 4 aufweist. Die Schärtrommel wird durch einen nur schematisch dargestellten Antrieb 5 in Rotation versetzt.

Aus einem nicht näher dargestellten Gatter, in dem für jeden Faden eine Spule angeordnet ist, werden mehrere Fäden parallel zueinander abgezogen. Die Fadenschar aus den parallel nebeneinander liegenden Fäden wird auch als "Band" bezeichnet. Ein derartiges Band wird, wenn sich die Schärtrommel 2 dreht, auf den Umfang der Schärtrommel 2 gezogen und bildet dabei einen Wickel 6.

Der Wickel 6 ist hier aus Gründen der Übersicht nur am unteren Rand der Schärtrommel 2 dargestellt. Selbstverständlich umgibt der Wickel 6 die Schärtrommel 2.

Die untere Lage des Bandes wird auf dem zylindrischen Abschnitt 3 abgelegt. Alle weiteren Lagen des Bandes werden bei jeder Umdrehung der Schärtrommel 2 um eine kleine Strecke in Versatzrichtung, also parallel zur Achse der Schärtrommel 2, versetzt (im vorliegenden Ausführungsbeispiel nach links), so dass der Wickel 6 dem konusförmigen Abschnitt 4 der Schärtrommel 2 folgt. Dieser Versatz wird dadurch bewirkt, dass das Band über eine Führungseinrichtung geführt wird, die auf einem Schärtisch 7 angeordnet ist. Der Schärtisch 7 wird bei jeder Umdrehung der Schärtrommel 2 um eine kleine Richtung in Versatzrichtung (Pfeil 8) bewegt.

Auf dem Schärtisch 7 ist eine Presswalze 9 angeordnet, die radial in Richtung auf die Schärtrommel 2 hin bewegt werden kann. Hierfür ist ein nur schematisch dargestellter Positionierantrieb 10 vorgesehen. Der Positionierantrieb 10 ist in der Lage, die Presswalze 9 in Richtung auf den Wickel 6 hin zu bewegen und die Presswalze 9 mit einem gewissen Druck, der auch einstellbar sein kann, auf den Wickel 6 wirken zu lassen. Der Positionierantrieb 10 kann auch die Versatzbewegung des Schärtischs 7 bewirken.

Zur Herstellung einer Kette ist es in der Regel erforderlich, einzelne Fäden voneinander zu trennen und unterschiedlichen Gruppen zuzuordnen. Hierzu ist eine Teilungseinrichtung vorgesehen, von der nur eine Handhabe 11 erkennbar ist, die in radialer Richtung etwas über den zylinderförmigen Abschnitt 3 der Schärtrommel 2 vorsteht. Die Handhabe 11 ist mit einer Schnur oder einem Band verbunden, das im konischen Abschnitt 4 der Schärtrommel 2 untergebracht ist und bei Bewegung der Handhabe 11 durch den Wickel 6 hindurchgezogen werden kann.

Die Handhabe 11 würde nun, wenn die Presswalze 9 zur Anlage an den Wickel 6 gebracht wird, mit der Presswalze 9 kollidieren. Dies würde zu einer Beschädigung der Presswalze 9 und/oder der Handhabe 11 führen. Beides ist unerwünscht und muss verhindert werden.

Die Presswalze 9 wird also, wie dies in Fig. 2 zu erkennen ist, erst dann zur Anlage an den Wickel 6 gebracht, wenn der Wickel 6 eine radiale Dicke erreicht hat, die größer ist als die radiale Erstreckung der Handhabe 11. Um eine Kollision zwischen der Presswalze 9 und der Handhabe 11 auszuschließen, weist der Positionierantrieb 10 eine Bewegungsbegrenzung auf, mit der verhindert wird, dass die Presswalze 9 so weit an die Schärtrommel 3 angenähert wird, dass eine Kollision zwischen der Handhabe 11 und der Presswalze 9 auftritt.

Sobald die Presswalze 9 am Wickel 6 anliegt und einen gewissen Anpressdruck auf den Wickel 6 ausüben kann, wird der Wickel 6 mit einer erhöhten Dichte gewickelt. Dies ist in Fig. 3 dargestellt. Der Wickel 6 besteht dann aus zwei Abschnitten, nämlich einem Abschnitt 6a, der ohne Einfluss der Presswalze gewickelt worden ist und eine etwas geringere Dichte aufweist als ein Abschnitt 6b, der unter dem Einfluss der Presswalze gewickelt worden ist. Die unterschiedlichen Dichten sind durch unterschiedliche Schraffuren dargestellt.

Wenn die Presswalze 9 am Wickel 6 anliegt und einen Anpressdruck auf den Wickel 6 ausübt, dann ist der Durchmesserzuwachs des Wickels 6 pro Umdrehung der Schärtrommel 2 geringer als ohne die Wirkung der Presswalze 9. Dementsprechend ist auch die Größe der Versatzbewegung pro Umdrehung der Schärtrommel 2 geringer als ohne die Wirkung der Presswalze 9. Da man nach wie vor dafür sorgen möchte, dass der Wickel 6 den konusförmigen Abschnitt 4 der Schärtrommel 2 hinaufwandert, wird die Größe der Versatzbewegung des Schärtischs 7, der sowohl die Führungseinrichtung für die Fadenschar oder das Band als auch die Presswalze 9 trägt, geringer, wenn die Presswalze 9 an den Wickel 6 angestellt wird und einen Anpressdruck auf den Wickel 6 ausübt. Die Versatzgeschwindigkeit, also die Größe des Versatzes pro Umdrehung der Schärtrommel 2, wird also entsprechend vermindert, wenn die Presswalze 9 auf den Wickel 6 wirkt.

Die Handhabe 11 ist an einer inneren Teilungseinrichtung angeordnet, die beim Abwickeln der Kette von der Schärtrommel 2 ein Fach am Ende der Kette bildet. Um auch ein Fach oder eine Teilung am Anfang der Kette bilden zu können, ist eine äußere Teilungseinrichtung vorgesehen, von der lediglich ein Greifbereich 12 zu erkennen ist (Fig. 4). Dieser Greifbereich 12 steht in axialer Richtung über den Wickel 6, so dass die Presswalze 9 aufgrund der Versatzbewegung mit dem Greifbereich 12 in Konflikt geraten könnte. Um eine derartige Kollision zwischen der Presswalze 9 und dem Greifbereich 12 zu vermeiden, wird die Presswalze 9 vom Wickel 6 abgehoben, bevor die Presswalze 9 mit dem Greifbereich 12 kollidieren kann. Dadurch entsteht ein dritter Abschnitt 6c des Wickels 6, der ebenfalls ohne den Einfluss der Presswalze 9 gewickelt wird. Der dritte Abschnitt 6c des Wickels 6 hat dann wieder eine etwas geringere Dichte als der mittlere Abschnitt 6b. Dementsprechend ist das Maß der Versatzbewegung pro Umdrehung der Schärtrommel 2 wieder etwas größer als im mittleren Abschnitt 6b.

Eine nicht näher dargestellte Steuereinrichtung speichert verschiedene Parameter des Wickelvorgangs des ersten Bandes, also des sich unmittelbar an den konischen Abschnitt 4 anschließenden Abschnitts des Wickels 6. Zu diesen Parametern gehören nicht nur, wie das bislang schon bekannt ist, der Wickelverlauf, also die Zunahme der Dicke über die Anzahl der Umdrehungen. Man speichert auch den Zeitpunkt bzw. die Umdrehungsanzahl der Schärtrommel 2, bei dem die Presswalze 9 an den Wickel 6 angestellt wird. Ferner speichert man auch den Zeitpunkt (bzw. die Anzahl der durchgeführten Umdrehungen der Schärtrommel 2), an dem die Presswalze 9 vom Wickel 6 abgehoben wird. Wenn dann später weitere Bänder im Anschluss an den ersten Wickel gewickelt werden, dann wird die Presswalze 9 genau zu den gleichen Zeitpunkten in Kontakt bzw. außer Kontakt mit dem Wickel 6 gebracht, wie beim ersten Band auch. Der Wickelvorgang der weiteren Bänder erfolgt also sozusagen als Kopie des Wickelvorgangs des ersten Bandes.

## Patentansprüche

1. Verfahren zum Erzeugen einer Kette, bei dem man eine Schärtrommel (2) einer Konusschärmaschine dreht und dabei mindestens ein aus einer Fadenschar gebildetes Band auf die Schärtrommel (2) aufwickelt und so einen Wickel (6) erzeugt, wobei man mindestens eine innere Teilungseinrichtung verwendet, die an einem aus dem Wickel (6) herausragenden Ende mit einer Handhabe (11) versehen ist, die eine vorbestimmte radiale Erstreckung aufweist, **dadurch gekennzeichnet, dass** man eine Presswalze (9) an den Wickel (6) anstellt, wenn der Wickel (6) eine radiale Dicke erreicht hat, die mindestens der radialen Erstreckung der Handhabe (11) entspricht.

2. Verfahren nach Anspruch 1, **dadurch gekennzeichnet, dass** man das Band beim Aufwickeln parallel zur Achse der Schärtrommel (2) mit einer Versatzgeschwindigkeit versetzt und die Versatzgeschwindigkeit verändert, wenn man die Presswalze (9) an den Wickel (6) anstellt.

3. Verfahren nach Anspruch 1 oder 2, **dadurch gekennzeichnet, dass** man mindestens einen Parameter des Wickels (6), beispielsweise die Anzahl der bereits durchgeführten Umdrehungen der Schärtrommel oder die radiale Dicke des Wickels, zum Zeitpunkt des Anstellens der Presswalze (9) an den Wickel (6) speichert und bei nachfolgend gewickelten Bändern die Presswalze (9) an den Wickel (6) anstellt, wenn der Wickel (6) erneut den Parameter aufweist.

4. Verfahren nach Anspruch 3, soweit dieser auf Anspruch 2 zurückbezogen ist, **dadurch gekennzeichnet, dass** man bei einem folgenden Band nach dem Anstellen der Presswalze (9) die gleiche Veränderung der Versatzgeschwindigkeit einstellt.

5. Verfahren nach einem der Ansprüche 1 bis 4, **dadurch gekennzeichnet, dass** man eine äußere Teilungseinrichtung mit einem Greifbereich (12) verwendet und die Presswalze (9) vom Wickel (6) entfernt, bevor der Wickel (6) eine radiale Dicke erreicht, bei der die Presswalze (9) mit dem Greifbereich (12) kollidiert.

6. Verfahren nach Anspruch 5, **dadurch gekennzeichnet, dass** man nach dem Entfernen der Presswalze (9) die Versatzgeschwindigkeit ändert.

7. Konusschärvorrichtung (1) mit einer Schärtrommel (2) und mindestens einer inneren Teilungseinrichtung, die eine Handhabe (11) mit einer vorbestimmten radialen Erstreckung zur Schärtrommel (2) aufweist, **dadurch gekennzeichnet, dass** eine Presswalze (9) mit einem Positionierantrieb (10) und einer Bewegungsbegrenzung radial nach innen vorgesehen ist.

8. Konusschärvorrichtung nach Anspruch 7, **dadurch gekennzeichnet, dass** die Bewegungsbegrenzung als Teil des Positionierantriebs (10) ausgebildet ist.

9. Konusschärvorrichtung nach Anspruch 7 oder 8, **dadurch gekennzeichnet, dass** der Positionierantrieb (10) eine Bewegungskomponente in Versatzrichtung (8) parallel zur Achse der Schärtrommel (2) aufweist.

10. Konusschärvorrichtung nach Anspruch 9, **dadurch gekennzeichnet, dass** der Positionierantrieb (10) eine Versatzbewegungsbegrenzung aufweist.

## Claims

1. Method for producing a warp, in which a warping drum (2) of a cone warping machine is rotated and in the process at least one ribbon formed from a thread group is wound onto the warping drum (2) and a lap (6) is thus produced, use being made of at least one internal dividing means which is provided at an end protruding out of the lap (6) with a handle (11) which has a predetermined radial extent, **characterized in that** a press roll (9) is placed against the lap (6) when the lap (6) has reached a radial thickness corresponding to at least the radial extent of the handle (11).

2. Method according to Claim 1, **characterized in that**, during winding, the ribbon is offset parallel to the axis of the warping drum (2) at an offsetting speed, and the offsetting speed is changed when the press roll (9) is placed against the lap (6).

3. Method according to Claim 1 or 2, **characterized in that** at least one parameter of the lap (6), for example the number of already completed revolutions of the warping drum or the radial thickness of the lap, is stored at the time the press roll is placed against the lap (6), and in the case of subsequently wound ribbons the press roll (9) is placed against the lap (6) when the lap (6) has the parameter once again.

4. Method according to Claim 3, to the extent to which this claim refers back to Claim 2, **characterized in that** in the case of a following ribbon after the press roll (9) has been placed, the same change in the offsetting speed is set.

5. Method according to one of Claims 1 to 4, **characterized in that** an external dividing means having a gripping region (12) is used and the press roll (9) is removed from the lap (6) before the lap (6) reaches a radial thickness at which the press roll (9) collides with the gripping region (12).

6. Method according to Claim 5, **characterized in that** the offsetting speed is changed after the press roll (9) is removed.

7. Cone warping apparatus (1) having a warping drum (2) and at least one internal dividing means which has a handle (11) having a predetermined radial extent from the warping drum (2), **characterized in that** a press roll (9) having a positioning drive (10) and a means for limiting movement radially towards the inside is provided.

8. Cone warping apparatus according to Claim 7, **characterized in that** the movement limiting means is designed as part of the positioning drive (10).

9. Cone warping apparatus according to Claim 7 or 8, **characterized in that** the positioning drive (10) has a movement component in the offsetting direction (8) parallel to the axis of the warping drum (2).

10. Cone warping apparatus according to Claim 9, **characterized in that** the positioning drive (10) has a means for limiting offsetting movement.

## Revendications

1. Procédé de production d'une chaîne, dans lequel un tambour d'ourdissoir (2) d'un ourdissoir conique est mis en rotation et en l'occurrence au moins une bande formée à partir d'une nappe de fils est enroulée sur le tambour d'ourdissoir (2), et une bobine (6) est ainsi produite, au moins un dispositif de séparation intérieur étant utilisé, lequel est pourvu, à une extrémité qui fait saillie hors de la bobine (6), d'une manette (11) qui présente une étendue radiale prédéfinie, **caractérisé en ce qu'**un rouleau de pressage (9) est appliqué contre la bobine (6) lorsque la bobine (6) a atteint une épaisseur radiale qui correspond à au moins l'étendue radiale de la manette (11).

2. Procédé selon la revendication 1, **caractérisé en ce que** la bande est décalée à une vitesse de décalage parallèlement à l'axe du tambour d'ourdissoir (2) lors de l'enroulement, et la vitesse de décalage est modifiée lorsque le rouleau de pressage (9) est appliqué contre la bobine (6).

3. Procédé selon la revendication 1 ou 2, **caractérisé en ce qu'**au moins un paramètre de la bobine (6), par exemple le nombre des tours de tambour d'ourdissoir déjà effectués ou l'épaisseur radiale de la bobine, à l'instant de l'application du rouleau de pressage (9) contre la bobine (6) est mémorisé, et dans le cas où des bandes sont enroulées subséquemment, le rouleau de pressage (9) est appliqué contre la bobine (6) lorsque la bobine (6) présente à nouveau le paramètre.

4. Procédé selon la revendication 3, dans la mesure où celle-ci se rapporte à la revendication 2, **caractérisé en ce que** dans le cas d'une bande suivante après l'application du rouleau de pressage (9), la même modification de la vitesse de décalage est réglée.

5. Procédé selon l'une quelconque des revendications 1 à 4, **caractérisé en ce qu'**un dispositif de séparation extérieur doté d'une zone de préhension (12) est utilisé, et le rouleau de pressage (9) est écarté de la bobine (6) avant que la bobine (6) n'atteigne une épaisseur radiale à laquelle le rouleau de pressage (9) entre en collision avec la zone de préhension (12).

6. Procédé selon la revendication 5, **caractérisé en ce que** la vitesse de décalage est modifiée après que le rouleau de pressage (9) a été écarté.

7. Dispositif d'ourdissage conique (1), comprenant un tambour d'ourdissoir (2) et au moins un dispositif de séparation intérieur qui comprend une manette (11) présentant une étendue radiale prédéfinie par rapport au tambour d'ourdissoir (2), **caractérisé en ce qu'**il est prévu un rouleau de pressage (9) doté d'un entraînement de positionnement (10) et d'une limitation de déplacement radialement vers l'intérieur.

8. Dispositif d'ourdissage conique selon la revendication 7, **caractérisé en ce que** la limitation de déplacement est réalisée en tant que partie de l'entraînement de positionnement (10).

9. Dispositif d'ourdissage conique selon la revendication 7 ou 8, **caractérisé en ce que** l'entraînement de positionnement (10) comprend une composante de déplacement dans la direction de décalage (8) parallèlement à l'axe du tambour d'ourdissoir (2).

10. Dispositif d'ourdissage conique selon la revendication 9, **caractérisé en ce que** l'entraînement de positionnement (10) comprend une limitation de déplacement de décalage.
